# FASCICULE DE BREVET EUROPEEN

(11) **EP 1 250 063 B1**
(45) Date de publication et mention de la délivrance du brevet: **24.09.2003**
(21) Numéro de dépôt: 01903985.8
(22) Date de dépôt: 26.01.2001
(51) Int. Cl.: A42B 3/14

(54) **DISPOSITIF DE REGLAGE DE TOUR DE TETE POUR CASQUE DE PROTECTION**
SCHUTZHELM MIT VORRICHTUNG ZUM VERSTELLEN DER KOPFWEITE
DEVICE FOR ADJUSTING HEAD BAND FOR PROTECTIVE HELMET

(30) Priorité: 28.01.2000 FR 0001094
(43) Date de publication de la demande: 23.10.2002
(73) Titulaire: GALLET S.A., 01400 Chatillon-sur-Chalaronne (FR)
(72) Inventeur: GUAY, Louis, F-01400 Châtillon sur Chalaronne (FR)
(74) Mandataire: Gasquet, Denis
(86) Numéro de dépôt international: FR0100265
(87) Numéro de publication internationale: WO01054525

(56) Documents cités:
- DE-U- 29 811 119
- PATENT ABSTRACTS OF JAPAN vol. 1999, no. 03, 31 mars 1999 (1999-03-31) -& JP 10 317223 A (DAINIPPON INK &CHEM INC), 2 décembre 1998 (1998-12-02)

## Description

La présente invention concerne un casque de protection, et plus précisément un dispositif de réglage du casque destiné à favoriser son positionnement et sa mise en place ainsi que son adaptation à la taille de la tête de l'utilisateur.

Les casques de protection sont depuis fort longtemps d'un usage courant dans différents domaines soit à titre professionnel comme c'est le cas pour les militaires, les pilotes d'avion ou d'hélicoptère, les gendarmes ou les pompiers, soit à titre civil ou privé, comme c'est le cas pour les utilisateurs de motos, de voitures de rallye ou de course, ou les employés de chantiers.

Ces casques de l'art antérieur sont généralement formés d'une coque externe rigide et d'un habillage interne destiné à permettre la mise en place du casque et à favoriser le confort de l'utilisateur. Ils peuvent également comporter une enveloppe interne en matière synthétique destinée à amortir les chocs.

On connaît dans ces casques de nombreux types de réglages destinés à permettre un positionnement précis du casque et un serrage adapté des moyens de serrage pour conférer à l'utilisateur du casque un confort optimum. Toutefois, les dispositifs de réglage de l'art antérieur ne donnent pas entière satisfaction car ils ne permettent pas un réglage suffisamment précis ou ils nécessitent l'enlèvement du casque pour effectuer ces réglages. De plus ils sont généralement compliqués à mettre en oeuvre et nécessitent parfois des manipulations longues et fastidieuses.

Ainsi, les dispositifs de réglage de l'art antérieur présentent des inconvénients liés à leur mise en oeuvre, à leur utilisation et à leur fiabilité. La présente invention a pour objectif de résoudre les problèmes précités à l'aide de moyens simples, fiables, faciles à mettre en oeuvre et peu onéreux. Elle propose un casque de protection dont le dispositif de réglage est facilement utilisable, rapide et précis de manière à favoriser l'adaptation du casque à la taille de la tête de l'utilisateur.

On connaît aussi les dispositifs divulgués par les brevets antérieurs DE A 28 11119 et JP A 10 317223, qui propose des tours de tête avec deux prolongements de réglage deux organes de préhension, une pièce de liaison et des moyens de verrouillage du type à crémaillère. Après plusieurs manipulations le système se trouve complètement décentré, ce qui condamne les réglages ultérieurs et nécessite un réadaptation manuelle.

Selon sa caractéristique principale, le casque de protection de l'invention est du type formé d'une coque destinée à protéger la tète d'un utilisateur et comportant un habillage interne qui présente un tour de tête de dimension réglable grâce à un dispositif de réglage qui comprend deux organes de préhension destinés à être rapprochés ou écartés manuellement par l'utilisateur pour faire varier la taille du tour de tête, tandis qu'il comporte des moyens de sollicitation elastiques disposés entre la piece de liaison et les prolongements de réglage ou le bandeau pour solliciter le tour de tête vers sa position deserrée à l'encontre des moyens de verrouillage.

Selon une autre caractéristique du casque de protection, le tour de tète comprend une partie de bandeau principal, deux prolongements de réglage s'étendant aux extrémités du bandeau principal et portant les organes de préhension ainsi qu'une pièce de liaison présentant des moyens de verrouillage destinés à coopérer avec les prolongements de réglage.

Selon une caractéristique complémentaire du casque de protection, la coopération entre les prolongements de réglage et les moyens de verrouillage de la pièce de liaison s'effectue par un système de crémaillère.

Selon le mode de réalisation préféré du casque de protection de l'invention, le tour de tète est disposé à l'intérieur de la coque du casque de manière à ce que la pièce de liaison soit positionnée à l'arrière du casque et à ce que les organes de préhension soient disposés sensiblement dans la zone correspondant à la nuque de l'utilisateur.

Selon une autre caractéristique du casque de protection, celui-ci est caractérisé en ce que les organes de préhension sont disposés à l'extrémité des prolongements de réglage et présentent une surface d'appui transversale s'étendant vers le bas (BA) en dessous des plans contenant le bandeau principal et les prolongements de réglage.

Selon le mode de réalisation préféré du casque de protection, les moyens de sollicitation élastiques sont formés par deux bras de renvoi reliant les prolongements de réglage à la pièce de liaison et qui sollicitent lesdits prolongements grâce à leur élasticité propre.

Selon une autre caractéristique du casque de protection de l'invention, celui-ci est caractérisé en ce que les moyens de verrouillage sont constitués par deux boucles de verrouillage qui comportent chacune un levier de verrouillage portant une saillie de verrouillage destinée à coopérer avec des crans disposés sur la face externe des prolongements de réglage et qui comportent également chacune un organe de déverrouillage.

Selon une caractéristique complémentaire du casque de protection, celui-ci est caractérisé en ce que les prolongements de réglage comportent à leur extrémité, au niveau de leurs organes de préhension, un téton de guidage destiné à guider le coulissement des prolongements de réglage par rapport aux moyens de verrouillage de la pièce de liaison en coulissant chacun dans une lumière de guidage disposée dans la pièce de liaison.

Par ailleurs, on peut noter que selon une variante d'exécution du casque de protection, les organes de préhension sont écartés d'une distance inférieure à 15 centimètres.

D'autres caractéristiques et avantages de l'invention se dégageront de la description qui va suivre en regard des dessins annexés qui ne sont donnés qu'à titre d'exemples non limitatifs.

Les figures 1 à 11 illustrent le mode de réalisation préféré du casque de protection de l'invention et son dispositif de réglage.
La figure 1 illustre en perspective un casque de protection.
La figure 2 illustre en perspective l'intérieur du casque de protection.
La figure 3 montre en perspective le tour de tête et son dispositif de réglage.
La figure 4 représente en vue éclatée le tour de tête et son dispositif de réglage.
Les figures 5a à 5c illustrent en vue arrière la position détendue, la position intermédiaire et la position serrée du tour de tête.
Les figures 6a à 6c illustrent en vue de dessous le tour de tête respectivement dans les positions des figures 5a à 5c.
La figure 7 représente en perspective le dispositif de réglage.
Les figures 8a, 8b, 8c, 8d montrent le boîtier du dispositif de réglage respectivement en perspective, en vue de dessus et en coupe selon AA et CC.
La figure 9 représente le levier de déverrouillage en perspective.
Les figures 10a et 10b montrent les prolongements de réglage et leur organe de préhension en vue de face et en vue latérale.
La figure 11 est une vue arrière de la pièce centrale de liaison sur laquelle s'effectue le réglage.
Les figures 12a, et 12b sont des vues similaires à la figure 5a, montrant deux variantes de réalisation selon lesquelles le bandeau comprend des moyens permettant le déplacement symétrique des extrémités du tour de tête

Le casque de protection portant la référence générale (1) est destiné à protéger la tête d'un utilisateur et peut-être de tous types, c'est à dire être un casque de pompier ou un casque militaire par exemple mais également un casque d'alpiniste, de cycliste ou tout autre genre de casque sans pour autant sortir du champ de protection de l'invention.

Selon le mode de réalisation préféré du casque de l'invention, celui-ci est un casque de pompier (1) comme le montrent les figures 1 et 2. Il est constitué d'une coque externe (2) avantageusement unitaire destinée à envelopper la tête de l'utilisateur et d'un habillage interne (10) disposé à l'intérieur de la coque pour permettre le positionnement et le serrage de celle-ci autour de la tête. Cet habillage (10) comprend notamment un calotin (4) formé d'une paroi souple ou d'un filet de maintien (9) et d'un tour de tête (5) dont la taille est réglable grâce à un dispositif de réglage (6).

Selon le mode de réalisation préféré du casque (1) de l'invention, le tour de tête (5) est destiné à enserrer la tête de l'utilisateur pour favoriser le maintien du casque une fois celui-ci mis en place. Le dispositif de réglage (6) permet ainsi de faire varier la longueur utile du tour de tête (5), c'est à dire son diamètre. Pour ce faire, le dispositif de réglage (6) de l'invention comporte deux organes de préhension (7a, 7b) destinés à être actionnés manuellement par l'utilisateur pour être écartés ou rapprochés l'un de l'autre, leur actionnement permettant de faire varier le diamètre du tour de tête (5). Ces organes de préhension (7a, 7b) s'étendent vers le bas (BA) en dessous du tour de tête (5) et plus précisément en dessous du plan contenant le bord inférieur du tour de tête pour faciliter leur préhension par l'utilisateur et leur actionnement lorsque le casque (1) est mis en place sur sa tête.

Selon le mode de réalisation préféré et comme le montrent les figures 3 et 4, le tour de tête (5) est constitué par une partie de bandeau principale (8), par deux prolongements de réglage (11a, 11b) disposés aux extrémités libres du bandeau (8), par une pièce de liaison (12) et par des moyens de verrouillage (13) portés par la pièce de liaison et destinés à coopérer avec les prolongements de réglage (11a, 11b). La coopération entre les moyens de verrouillage (13) et les prolongements (11a, 11b) peut-être obtenue par tous moyens comme par exemple à l'aide d'un système à crémaillère comme le montre le mode de réalisation illustré ou par des systèmes équivalents, tels que par coincement ou autre. On peut noter que la partie de bandeau principale (8) forme au moins la moitié de la circonférence du tour de tête (5).

Selon le mode de réalisation préféré du casque (1) de l'invention, les organes de préhension (7a, 7b) sont portés par les prolongements de réglage (11a, 11b) de manière à s'étendre en dessous du tour de tête (5). Les prolongements de réglage (11a, 11b) portent sur leur face externe un ensemble de crans (14) destinés à coopérer avec l'organe de verrouillage (13a) d'une boucle (13) qui forme les moyens de verrouillage. Ces prolongements (11a, 11b) comprennent à l'une de leur extrémité l'organe de préhension (7a, 7b) et à l'autre extrémité, des moyens de fixation ou d'assemblage tel qu'une lumière (15) pour être assemblés chacun à une extrémité du bandeau principal (8) de manière à en former le prolongement.

On peut noter comme le montrent les figures 10a et 10b que chaque prolongement de réglage (11a, 11b) comporte une première portion de paroi longitudinale (16a) destinée à prolonger le bandeau principal et une deuxième portion de paroi longitudinale (16b) solidaire de la première portion (16a) et qui porte l'ensemble des crans (14). Ces deux portion de parois étant décalées l'une par rapport à l'autre pour être situés dans deux plans (P1, P2) parallèles distincts, la deuxième portion de paroi (16b) étant située en dessous de la première (16a). Cette deuxième portion de paroi (16b) porte à son extrémité libre l'organe de préhension (7a, 7b) qui est formé au moins en partie d'une portion de paroi transversale qui lui est orthogonale. Cet organe présente ainsi une surface d'appui (17) suffisante pour permettre à l'utilisateur de le solliciter, ladite surface s'étendant transversalement en dessous de la deuxième portion de paroi (16b) du prolongement de réglage (11a, 11b).

On peut noter que l'assemblage des prolongements (11a, 11b) sur la partie de bandeau principale (8) grâce aux moyens de fixation (15) peut s'effectuer dans plusieurs positions comme le montre la figure 4, la lumière (15) des prolongements étant susceptible de coopérer avec plusieurs tétons de positionnement (18) du bandeau (8). Ainsi, cette pluralité d'assemblage possible multiplie les possibilités de réglage de la taille du tour de tête (15) en se combinant avantageusement avec le dispositif de réglage (6) de l'invention. Il va de soi que l'on ne sortirait pas du champ de protection de l'invention en réalisant le bandeau et ses prolongements de réglage en une seule pièce.

Selon le mode de réalisation préféré du casque (1) de l'invention, les boucles de verrouillage (13) destinées à coopérer avec les prolongements (11a, 11b) sont portées par une pièce de liaison arrière (12) qui forme en partie le tour de tête (5). Le tour de tête (5) est disposé dans le casque de manière à ce que la pièce de liaison (12) soit disposée de manière centrale à l'arrière du casque (1) sensiblement au niveau de la nuque de l'utilisateur.

Cette pièce de liaison comprend avantageusement deux lumières de guidage (19) destinées à coopérer avec un téton de guidage (20) de chacun des prolongements de réglage (11a, 11b) illustrés figure 10b. Elle porte à ses extrémités latérales deux boucles (13) illustrées figures 8a à 8d, formant chacune un passage (21) pour les prolongements de réglage (11a, 11b) et portant chacune un organe de verrouillage (13a) tel qu'un levier central muni d'une saillie de verrouillage (22) destinée à coopérer avec les crans (14) pour permettre le coulissement du prolongement (11a, 11b) dans le passage (21) uniquement dans un sens correspondant au serrage du tour de tête et pour empêcher tout coulissement dans le sens inverse. Les boucles de verrouillage (13) comprennent de manière connue en soi un organe de déverrouillage (23) destiné à solliciter le levier (13a) et sa saillie (22) pour que celui-ci ne soit plus en prise avec les crans (14) et que- les prolongements de réglage (11a, 11b) puissent coulisser dans le sens inverse et permettent ainsi de desserrer le tour de tête (5).

Selon le mode de réalisation préféré du dispositif de réglage (6), l'organe de déverrouillage (23) est un levier monté pivotant sur le corps de la boucle (13) et destiné à coopérer avec le levier de verrouillage (13a) par l'intermédiaire de rampes complémentaires de manière connue en soi.

Selon l'invention, le tour de tête (5) présente des moyens de sollicitation élastiques (25) destinés à le solliciter vers sa position desserrée (A) illustrée figures 5a et 6a, c'est à dire sa position où les organes de préhension (7a, 7b) viennent en butée contre les boucles (13) de la pièce de liaison. Ainsi, lorsque l'utilisateur actionne les leviers de déverrouillage (23) des boucles (13), les moyens de sollicitation élastiques (25) sollicitent les prolongements de réglage (11a, 11b) pour coulisser dans leur passage (21) vers leur position desserrée.

Selon le mode de réalisation préféré les moyens de sollicitation élastiques sont constitués par deux bras de renvoi (25) formés par des prolongements de la pièce de liaison arrière (12) et qui relient ladite pièce (12) aux prolongements de réglage (11a, 11b). Ainsi, lorsque l'utilisateur serre le tour de tête (5) les bras de renvoi se plient comme le montrent les figures 6a à 6c, sollicitant ainsi les prolongements de réglage (11a, 11b) à l'encontre des moyens de verrouillage (13, 22).

On peut noter comme le montre la figure 7, que les moyens de guidage (20) sont situés à l'extrémité des prolongements de réglage, au niveau des organes de préhension (7a, 7b) pour coulisser dans les lumières (19) de la pièce de liaison (12) situées entre les deux boucles de verrouillage (13). Par ailleurs, lorsque le tour de tête (5) est en position desserrée (A), les organes de préhension (7a, 7b) sont distants d'une distance (d) inférieure à 15 centimètres et avantageusement égale à 8 centimètres environ afin de faciliter leur actionnement par l'utilisateur. On peut également noter que la coopération entre la pièce de liaison (12) et ses boucles (13) et les prolongements de réglage (11a, 11b) s'effectue dans un plan (P2) situé au dessous de celui dans lequel est situé la partie du bandeau principal (8) et les bras de renvoi (25), tandis que les organes de préhension (7a, 7b) s'étendent vers le bas en dessous dudit plan (P2).

Selon le mode de réalisation préféré, les organes constitutifs du tour de tête (5), à savoir la partie de bandeau principale (8) les prolongements de réglage (11a, 11b), les moyens de verrouillage et de déverrouillage (13, 22, 23), la pièce de liaison et ses bras de renvoi (12, 25) sont réalisés en matière plastique par n'importe quel procédé, comme par exemple par injection. Toutefois, la partie de bandeau principale (8) et la pièce de liaison (12) peuvent comporter sur leur face interne un rembourrage destiné à donner du confort à l'utilisateur. Ce rembourrage peut avantageusement être collé ou cousu sur le bandeau (8) ou il peut être disposé de manière amovible comme par exemple à l'aide d'une attache rapide de type velcro (marque déposée).

On notera que le casque de l'invention (1) comprend un plan vertical (P) de symétrie générale, et qu'il comprend des moyens permettant aux prolongements de réglage (11a, 11b) de se déplacer symétriquement par rapport à ce plan (P). Ces moyens sont dans le mode d'exécution décrit précédemment constitués par les moyens élastiques (25) qui font, que lorsque l'utilisateur déverrouille son bandeau, grâce à son action sur les organes de déverrouillage (23), les dits moyens élastiques agissent simultanément et conjointement pour repousser de façon symétrique chacun des prolongements de réglages (11a, 11b). Les figures 12a, 12b, illustrent une variante selon laquelle le déplacement de l'un des prolongements de réglage (11a, ou 11b), provoque le déplacement de l'autre prolongement de réglage (11b, ou 11a). Selon cette variante les deux prolongements de réglage (11a, 11b) sont reliés mécaniquement et cinématiquement par un pignon central de transmission (30) monté pivotant sur la pièce de liaison (12) dans le plan général (P). On notera que le dit pignon (30) coopère par engrènement diamétral avec deux prolongements supplémentaires (31a, 31b) du bandeau principal, prolongeant les prolongements de réglages(11a, 11b).

Selon la variante de réalisation illustrée par la figure 12a, le dispositif comprend aussi les moyens élastiques (25) du premier mode d'exécution.

Selon la variante de la figure 12b, les moyens élastiques sont constitués par un système élastique, non représenté, tel qu'un ressort qui agit sur le pignon de transmission (30).

Bien entendu, l'invention n'est pas limitée aux modes de réalisation décrits et représentés à titre d'exemples, mais elle comprend aussi tous les équivalents techniques, ainsi que leurs combinaisons.

## Revendications

1. Casque de protection (1) du type formé d'une coque (2) destinée à protéger la tête d'un utilisateur et comportant un habillage interne (10) qui présente un tour de tête (5) de dimension réglable grâce à un dispositif de réglage (6) qui comprend deux organes de préhension (7a, 7b) destinés à être rapprochés ou écartés manuellement par l'utilisateur pour faire varier la taille du tour de tète (5), tandis que le tour de tête (5) comprend une partie de bandeau principal (8), deux prolongements de réglage (11a, 11b) s'étendant aux extrémités du bandeau principal (8) et portant les organes de préhension (7a, 7b) ainsi qu'une pièce de liaison (12) présentant des moyens de verrouillage (13, 22) destinés à coopérer avec les prolongements de réglage (11a, 11b), **caractérisé en ce que** le tour de tête (5) comporte des moyens de sollicitation élastiques (25) disposés entre la pièce de liaison (12) et les prolongements de réglage (11a, 11b) ou le bandeau (8) pour solliciter le tour de tête (5) vers sa position desserrée à l'encontre des moyens de verrouillage (13, 22).

2. Casque de protection (1) selon la revendication 1 **caractérisé en ce que** les moyens de sollicitation élastiques sont formés par deux bras de renvoi (25) reliant les prolongements de réglage (11a, 11b) à la pièce de liaison (12) et qui sollicitent lesdits prolongements grâce à leur élasticité propre.

3. Casque de protection (1) selon l'une quelconque des revendications précédentes **caractérisé en ce que** la coopération entre les prolongements de réglage (11a, 11b) et les moyens de verrouillage (13, 22) de la pièce de liaison (12) s'effectue par un système de crémaillère.

4. Casque de protection selon l'une quelconque des revendications précédentes **caractérisé en ce que** le tour de tête (5) est disposé à l'intérieur de la coque (2) du casque (1) de manière à ce que la pièce de liaison (12) soit positionnée à l'arrière du casque et à ce que les organes de préhension (7a, 7b) soient disposés sensiblement dans la zone correspondant à la nuque de l'utilisateur.

5. Casque de protection (1) selon la revendication 3 **caractérisé en ce que** les organes de préhension (7a, 7b) sont disposés à l'extrémité des prolongements de réglage (11a, 11b) et présentent une surface d'appui transversale (17) s'étendant vers le bas (BA) en dessous des plans (P1, P2) contenant le bandeau principal (8) et les prolongements de réglage (11a, 11b).

6. Casque de protection (1) selon l'une quelconque des revendications précédentes **caractérisé en ce que** les moyens de verrouillage sont constitués par deux boucles de verrouillage (13) qui comportent chacune un levier de verrouillage (13a) portant une saillie de verrouillage (22) destinée à coopérer avec des crans (14) disposés sur la face externe des prolongements de réglage et qui comportent également chacune un organe de déverrouillage (23).

7. Casque de protection (1) selon l'une quelconque des revendications précédentes **caractérisé en ce que** les prolongements de réglage (11a, 11b) comportent à leur extrémité, au niveau de leurs organes de préhension (7a, 7b), un téton de guidage (20) destiné à guider le coulissement des prolongements de réglage (11a, 11b) par rapport aux moyens de verrouillage (13) de la pièce de liaison (12) en coulissant chacun dans une lumière de guidage (19) disposée dans la pièce de liaison (12).

8. Casque de protection (1) selon l'une quelconque des revendication précédentes **caractérisé en ce que** les organes de préhension (7a, 7b) sont écartés d'une distance (d) inférieure à 15 centimètres.

9. Casque de protection (1) selon l'une quelconque des revendication précédentes **caractérisé en ce que** les organes de préhension (7a, 7b) s'étendent vers le bas (BA) en dessous du plan contenant le bord inférieur du tour de tête (5).

## Patentansprüche

1. Schutzhelm (1) bestehend aus einer als Kopfschutz dienenden Schale (2) und umfassend eine Innenausstattung (10) mit einem über eine Verstellvorrichtung (6) verstellbaren Kopfband (5), wobei die Verstellvorrichtung zwei Griffelemente (7a, 7b) umfasst, die zur Verstellung der Weite des Kopfbandes (5) von Hand aufeinander zu oder voneinander weg bewegbar sind, und das Kopfband (5) ein Hauptband(8), zwei sich an den Enden des Hauptbandes (8) erstreckende, die Griffelemente (7a, 7b) tragende Verstellfortsätze (11a, 11b), sowie ein Verbindungsstück (12), das mit den Verstellfortsätzen (11a, 11b) in Eingriff bringbare Verriegelungsmittel (13, 22) aufweist, umfasst, **dadurch gekennzeichnet, dass** das Kopfband (5) elastische Belastungsmittel (25) umfasst, die zwischen dem Verbindungsstück (12) und den Verstellfortsätzen (11a, 11b) oder dem Band (8) angeordnet sind, um das Kopfband (5) entgegen der Wirkung der Verriegelungsmittel (13, 22) gegen eine Lockerung zu belasten.

2. Schutzhelm (1) nach Anspruch 1, **dadurch gekennzeichnet, dass** die elastischen Belastungsmittel aus zwei Umlenkarmen (25) gebildet sind, welche die Verstellfortsätze (11a, 11b) mit dem Verbindungsstück (12) verbinden und diese Verstellfortsätze durch ihre Eigenelastizität belasten.

3. Schutzhelm (1) nach einem der vorangegangenen Ansprüche, **dadurch gekennzeichnet, dass** der Eingriff der Verstellfortsätze (11a, 11b) mit den Verriegelungsmitteln (13, 22) des Verbindungsstücks (12) über ein Zahnstangensystem erfolgt.

4. Schutzhelm (1) nach einem der vorangegangenen Ansprüche, **dadurch gekennzeichnet, dass** das Kopfband (5) derart in der Schale (2) des Helms (1) angeordnet ist, dass das Verbindungsstück (12) im hinteren Bereich des Helms liegt und die Griffelemente (7a, 7b) im Wesentlichen in dem dem Nacken des Nutzers entsprechenden Bereich angeordnet sind.

5. Schutzhelm (1) nach Anspruch 3, **dadurch gekennzeichnet, dass** die Griffelemente (7a, 7b) endseitig an den Verstellfortsätzen (11a, 11b) angeordnet sind und eine querverlaufende Auflagefläche (17) aufweisen, die sich nach unten (BA), unterhalb der das Hauptband (8) und die Verstellfortsätze (11a, 11b) beinhaltenden Ebenen (P1, P2) erstreckt.

6. Schutzhelm (1) nach einem der vorangegangenen Ansprüche, **dadurch gekennzeichnet, dass** die Verriegelungsmittel aus zwei Verriegelungsschnallen (13) bestehen, die jeweils einen Verriegelungshebel (13a), der eine mit einer an der Außenseite der Verstellfortsätze angeordneten Kerbverzahnung (14) in Eingriff bringbare Verriegelungsnase (22) aufweist, sowie ein Entriegelungselement (23) umfassen.

7. Schutzhelm (1) nach einem der vorangegangenen Ansprüche, **dadurch gekennzeichnet, dass** die Verstellfortsätze (11a, 11b) endseitig, im Bereich ihrer Griffelemente (7a, 7b), einen Führungsstift (20) aufweisen, über den die Verstellfortsätze (11a, 11b) relativ zu den Verriegelungsmitteln (13) des Verbindungsstücks (12) verschieblich führbar sind, indem sie jeweils in einer im Verbindungsstück (12) angebrachten Führungsöffnung (19) verschoben werden.

8. Schutzhelm (1) nach einem der vorangegangenen Ansprüche, **dadurch gekennzeichnet, dass** die Griffelemente (7a, 7b) in einem Abstand (d) von weniger als 15 cm angeordnet sind.

9. Schutzhelm (1) nach einem der vorangegangenen Ansprüche, **dadurch gekennzeichnet, dass** die Griffelemente (7a, 7b) sich nach unten (BA) hin, unterhalb der den unteren Rand des Kopfbands (5) beinhaltenden Ebene erstrecken.

## Claims

1. Protective helmet (1) of the type formed by a shell (2) which is designed to protect the head of a user, and comprising an inner sheathing (10) which has a head size unit (5) with dimensions which are adjustable by means of an adjustment device (6) comprising two grasping units (7a,7b) which are designed to be drawn together or spaced manually by the user in order to vary the size of the head size unit (5), whereas the head size unit (5) comprises a main band part (8), two adjustment extensions (11a,11b) which extend at the end of the main band (8) and support the grasping units (7a,7b), as well as a connection part (12) with locking means (13,22) which are designed to co-operate with the adjustment extensions (11a,11b), **characterised in that** the head size unit (5) comprises resilient thrust means (25) which are disposed between the connection part (12) and the adjustment extensions (11a,11b) or the band (8), in order to thrust the head size unit (5) towards its released position against the locking means (13,22).

2. Protective helmet (1) according to claim 1, **characterised in that** the resilient thrust means are formed by two return arms (25) which connect the adjustment extensions (11a, 11b) to the connection part (12) and thrust the said extensions by means of their own resilience.

3. Protective helmet (1) according to either of the preceding claims, **characterised in that** the co-operation between the adjustment extensions (11a,11b) and the locking means (13,22) of the connection part (12) is obtained by means of a rack system.

4. Protective helmet according to any one of the preceding claims, **characterised in that** the head size unit (5) is disposed inside the shell (2) of the helmet (1), such that the connection part (12) is positioned at the rear of the helmet and that the grasping units (7a,7b) are disposed substantially in the area which corresponds to the nape of the neck of the user.

5. Protective helmet (1) according to claim 3, **characterised in that** the grasping units (7a,7b) are disposed at the end of the adjustment extensions (11a,11b) and have a transverse support surface (17) which extends downwards (BA) below the planes (P1,P2) which contain the main band (8) and the adjustment extensions (11a,11b).

6. Protective helmet (1) according to any one of the preceding claims, **characterised in that** the locking means consist of two locking buckles (13) each comprising a locking lever (13a) which supports a locking projection (22) which is designed to co-operate with notches (14) which are disposed on the outer surface of the adjustment extensions, and also each comprise an unlocking unit (23).

7. Protective helmet (1) according to any one of the preceding claims, **characterised in that** the adjustment extensions (11a, 11b) comprise at their end, at the level of their grasping units (7a,7b), a guiding stud (20) which is designed to guide the sliding of the adjustment extensions (11a, 11b) relative to the locking means (13) of the connection part (12), by sliding each of them in a guiding slot (19) disposed in the connection part (12).

8. Protective helmet (1) according to any one of the preceding claims, **characterised in that** the grasping units (7a,7b) are spaced by a distance (d) of less than 15 cm.

9. Protective helmet (1) according to any one of the preceding claims, **characterised in that** the grasping units (7a,7b) extend downwards (BA) below the plane which contains the lower edge of the head size unit (5).
